# EUROPÄISCHE PATENTSCHRIFT

(11) **EP 3 208 374 B1**
(45) Veröffentlichungstag und Bekanntmachung des Hinweises auf die Patenterteilung: **22.08.2018**
(21) Anmeldenummer: 17152325.1
(22) Anmeldetag: 20.01.2017
(51) Int. Cl.: D04B 21/10, D04B 21/20

(54) **QUADRATMASCHENNETZ MIT GURTARTIGEN MASCHENSCHENKELN**
SQUARE MESH NETTING FROM BELT-LIKE STRAPS
FILET À MAILLES CARRÉES FORMÉ PAR DES RUBANS EN FORME DE CEINTURE

(30) Priorität: 26.01.2016 DE 202016100335 U
(43) Veröffentlichungstag der Anmeldung: 23.08.2017
(73) Patentinhaber: Manfred Huck GmbH Netz- und Seilfabrik, 35614 Aßlar-Berghausen (DE)
(72) Erfinder: OSTERTAG, Claus, 01809 Heidenau (DE); ARNOLD, Rolf, 01257 Dresden (DE); EBERT, Ronny, 01816 Bahratal/OT Markersbach (DE); ARNOLD, Thomas, 01796 Pirna/OT-Zatzschke (DE)
(74) Vertreter: Müller, Eckhard

(56) Entgegenhaltungen:
- DE-A1- 4 008 477
- DE-A1- 19 915 722
- DE-A1-102013 014 586
- DE-U1-202012 101 216

## Beschreibung

Die Erfindung bezieht sich auf ein Netz mit gurtartigen Maschenschenkeln wie z. B. Sicherungs- oder Sportnetz.

### Stand der Technik

Quadratmaschennetze mit optisch gleich aussehenden Netzmaschenschenkeln werden seit langer Zeit durch diagonales Zuschneiden von rhombischen Netzen hergestellt.

Durch das dadurch erforderliche Zuschneiden entsteht ein zusätzlicher Zeitaufwand sowie Materialverlust. Außerdem führt der diagonale Zuschnitt zu einem treppenförmigen Fadenverlauf im Quadratmaschennetz, wodurch keine zusammenhängenden gestreckten Fäden in Längs- und Querrichtung vorhanden sind.

Einfache Quadratmaschennetze mit kordelartigen Maschenschenkeln können durch eine Franse-Schuss-Kombination erzeugt werden wie dies aus der DD industrielles MusterMP1378 bekannt ist.

Solche Netze wurden als Zierpflanzenspalier im Gartenbau verwendet. Derartige Netze sind Gegenstand der Technischen Normen, Gütevorschriften, Lieferbedingungen in der früheren DDR TGL 16-666075/01 und TGL 16-666075/02.

Besonders wirtschaftlich konnten solche Strukturen entsprechend dem in der DD 269 298 A3 beschriebenen Verfahren zum Herstellen eines nähgewirkten netzartigen Flächengebildes erzeugt werden.

Die Herstellung von Netzen mit gurtartigen Maschenschenkeln ist nach diesem Verfahren nicht möglich, weil nach diesem Verfahren die Ummantelung von Bändern durch Fransenlegungen vorgesehen ist, was eine kordelartige Struktur der Maschenschenkel ergibt.

In DE 199 57 019 C2 werden eine Kettenwirkware sowie ein Verfahren zur Herstellung einer Kettenwirkware mit großen Gitteröffnungen beschrieben. Bei dieser Gitter- bzw. Netzstruktur sind bandförmige Längsmaschenschenkel mit Quermaschenschenkeln verbunden, die von Fadenscharen gebildet werden. Die Kreuzungsbereiche von Längs- und Quermaschenschenkeln sind durch Wirkmaschen verbunden.
Zur Verbesserung der Schiebefestigkeit sind die Wirkmaschen im Bereich der Bindungsstellen wesentlich kleiner als in den Längsmaschenschenkeln.
Quadratmaschennetze, insbesondere für die Ladungssicherung werden in DE 20 2010 007 280 U1 beschrieben. Zur Bildung der Netzstruktur werden längs- und quer vorgelegte Gurte an den Kreuzungspunkten miteinander vernäht.
Derartige Netze besitzen eine hohe Festigkeit und Dimensionsbeständigkeit. Das Vernähen ist mit hohen Kosten verbunden.
In DE-OS 40 08 477 A1 werden ein Verfahren zur Herstellung von Netzen mit genauen und rechtwinkligen Maschen sowie ein Netz, hergestellt nachdiesem Verfahren beschrieben.
Hierbei werden im Abstand der Maschenweite gewirkte Kettbändchen mit quer zugeführten Schussbändchen im Bereich der Verbindungsstellen verwirkt.
In die Kettbändchen können metallene Stehfäden als elektrische Leiter eingearbeitet werden. Derartige Netze werden zur Begrenzung von Viehgehegen eingesetzt.
Die Struktur der Kett- und Schussbändchen ist relativ locker, damit ein leichtes Durchstechen im Bereich der Verbindungsstellen erreicht wird.
Hierzu wird vorgeschlagen, die in Längsrichtung verlaufenden Fransen nur mit einem mäandrierenden Schussfaden zu verbinden.
Das vorgeschlagene Netz ist zwar hochproduktiv herstellbar, jedoch besitzt es keine gurtartigen Maschenschenkel mit hoher Dichte und geringer Dehnung.
Eine weitere Netzstruktur mit rechtwinklig kreuzenden Maschenschenkeln wird in der DE 91 16 083 U1 vorgeschlagen.
Das hier beschriebene Maschennetz mit elektrisch leitfähigen Drähten, das zur Abschreckung von Tieren bei einer Berührung dient, besteht aus 2-3 Wirkmaschenstäbchen je Maschenschenkel, die durch Teilschussfäden lose miteinander verbunden sind. Die in Längsrichtung verlaufenden Maschenschenkel werden während ihrer Herstellung an den Kreuzungspunkten mit den als durchgehenden Schuss zugeführten Quermaschenschenkeln durch Wirken verbunden. Die Maschenschenkel weisen eine offene, gitterartige Gewirkestruktur auf. Die leitfähigen Drähte sind wechselweise zwischen benachbarten Wirkmaschenstäbchen positioniert, so dass durch die lockere, durchbrochene Gewirkestruktur die elektrisch leitfähigen Drähte auf beiden Warenseiten zwischen den Wirkmaschenstäbchen hervortreten. Hierbei handelt es sich nicht um ein gurtartiges Kettengewirke, sondern um eine offene, gitterartige Gewirkestruktur, damit ein Verschieben der Maschenstäbchen erfolgen kann, so dass die elektrisch leitfähigen Drähte auf beiden Gewirkeseiten nach außen hervortreten können. Hierzu erfolgt eine Verbindung der in Fransenbindung hergestellten Wirkmaschenstäbchen durch einen Schuss, der nur eine kraftschlüssige Verbindung der Maschenstäbchen ermöglicht. Herstellungsbedingt weist jede Netzseite eine verschiedene Optik auf.

In DE-PS 10 2010 031 052 B4 wird ein Verfahren zur Herstellung von technischen Netzen und ein entsprechendes Netz beschrieben. Nach dem Verfahren sollen insbesondere Ladungssicherungsnetze hergestellt werden. Hierzu wird vorgeschlagen, dass in Längsrichtung in Abstand der Quermaschenweite verlaufende Fadenscharen zu gurtartigen Längsmaschenschenkeln verwirkt werden und im Abstand der Längsmaschenweite gewebte Gurtbänder mit Schusslücken als Parallelschuss zugeführt werden.

Die gewebten Gurtbänder mit Schusslücken, die der Breite der Fadenschar für die Längsmaschenschenkel entsprechen, werden positionsgenau an die Fadenscharen der Längsmaschenschenkel herangeführt und mit diesen gemeinsam verwirkt. Von Vorteil ist hierbei, dass die Durchstichkräfte der Wirknadeln im Bereich der Schusslücken wesentlich reduziert werden und die Dicke der gewirkten Verbindungsstellen relativ flach ausfällt.

Ungünstig ist, dass das Netz aus einer Kombination von gewebten und gewirkten Maschenschenkeln besteht, was für verschiedene Anwendungsgebiete, bei denen auf eine gleichmäßige Optik Wert gelegt wird, von Nachteil ist.

Aus der DE 20 2012 101 216 U1 ist ein flächiges Sicherungsmittel bekannt, welches wenigstens zwei in zumindest einem Kreuzungspunkt miteinander verbundene Gurtbänder aufweist, die jeweils als gewebte oder gewirkte Bänder aus Kunststofffäden ausgebildet sind.

Aus der DE 10 2013 014 586 A1 ist ein knotenlos gewirktes Netz mit diagonalem Schussfadenverlauf und ein Verfahren zu dessen Herstellung bekannt, wobei die Schussfäden aus groben Hochleistungsfäden bestehen.

### Problem

Ausgehend vom Stand der Technik liegt der Erfindung die Aufgabe zugrunde, ein gewirktes Quadratmaschennetz mit gurtartigen Maschenschenkeln zu schaffen, die durch Wirkmaschen verbunden sind und von jeder Netzseite eine gleiche Optik besitzen. Zur Erzielung fester Ränder bei Kettengewirken mit langen Unterlegungen ist es üblich, je nach Bindung im Randbereich Maschenstäbchen in Fransenlegung anzuordnen. Hierdurch erfolgt ein fortlaufendes Belegen gleicher Nadeln mit Maschenfaden. Durch die daraus entstehenden Verdickungen gibt es Probleme beim Durchstechen der Quermaschenschenkel im Bereich der Verbindungsstellen.

### Erfindung und vorteilhafte Wirkung

Gelöst wird die Aufgabe durch ein Netz mit den Merkmalen des Anspruches 1. Vorteilhafte Ausgestaltungen sind Gegenstand der Unteransprüche.
Erfindungsgemäß besteht das gewirkte Quadratmaschennetz mit gurtartigen Maschenschenkeln aus gewirkten Längsmaschenschenkeln und gewirkten Quermaschenschenkeln mit gewirkten Verbindungsstellen. Die erfindungsgemäßen Quermaschenschenkel entsprechen von ihrer Struktur und Optik her den Längsmaschenschenkeln, so dass das Netz auf jeder Netzseite die gleiche Optik aufweist.
Unter "gurtartig" ist hier ein gewirktes Schmaltextil mit festen Warenkanten und hoher Festigkeit und geringer Dehnung infolge integrierter hochfester gestreckter Fäden zu verstehen. Diese Merkmale besitzen gewebte Gurte. Durch Versuche wurde gefunden, dass ein problemloses Durchstechen der Quermaschenschenkel im Bereich der Verbindungsstellen möglich ist, wenn die Fransenstäbchen etwa die halbe Fadenfeinheit der übrigen Maschenstäbchen besitzen.

Die weitere Ausgestaltung der Erfindung sieht vor, dass das gurtartige Kettengewirke der Quermaschenschenkel einen Achsabstand seiner Wirkmaschenstäbchen besitzt, der etwa der Wirkmaschenlänge der Längsmaschenschenkel einspricht. Hierdurch ist es bei der Herstellung des Netzes möglich, die Wirknadeln beim Durchstechen im Bereich der Verbindungsstellen gezielt in den lichten Abstand der Wirkmaschenstäbchen zu leiten. Die hier angeordneten dehnungsarmen, hochfesten Fäden, die zwischen den Wirkmaschenstäbchen angeordnet sind, bestehen aus ungedrehten Filamentgarnen, die sich leicht durchstechen lassen.
Um ein Abbinden dieser Fäden in Richtung linker Bindungsseite zu ermöglichen, ist eine Grundbindung mit langen Unterlegungen, wie z. B. Trikot oder Tuch vorgesehen. Die langen Unterlegungen verdecken im Normalfall die dehnungsarmen, hochfesten Fäden von der linken Bindungsseite aus gesehen.
Durch eine bekannte Legungstechnik und zwei Legebarren zur Führung der dehnungsarmen Fäden können auf der linken Bindungsseite diese wechselweise hervortreten, wodurch ein gewebeartiger Effekt entsteht. Durch die zwei Legebarren ist ein getrennter gruppenweiser seitlicher Versatz der Fäden möglich, wodurch wechselweise die langen Unterlegungen auf der linken Bindungsseite obenauf liegen oder die lastaufnehmenden Fäden diese überdecken. Die Legebarren sind kammartige Fadenführungsorgane, die zur Führung der dehnungsarmen Fäden im Abstand der Nadelteilung angeordnete Legeröhrchen besitzen und seitlich versetzt werden können.

Zur Herstellung von Netzen mit gleichen Bindungsseiten der Längs- und Quermaschenschenkel für jeweils eine Netzseite ist der als gurtartiges Kettengewirke vorgefertigter Quermaschenschenkel mit seiner linken Bindungsseite von der Rückseite der Maschine an die Fadenscharen der Längsmaschenschenkel zu führen. Hierdurch entsteht durch den Wirkvorgang eine gemeinsame linke Bindungsseite im Netz. Die linke Bindungsseite ist in bekannter Weise durch obenauf liegende Unterlegungen gekennzeichnet. Auf der rechten Bindungsseite sind hingegen die Maschenschenkel sichtbar.
Hierdurch bilden die Längs- und Quermaschenschenkel eine gemeinsame bzw. rechte Bindungsseite.
Im Rahmen der Weiterbildung der Erfindung ist es auch möglich, hinter den Quermaschenschenkeln von der Maschinenrückseite her Vliesstoff oder Gaze zuzuführen, wodurch eine Verbindung dieser Flächengebilde mit den Längsmaschenschenkeln erfolgt.

Es zeigen
- Fig. 1: eine Prinzipdarstellung eines Quadratmaschennetzes mit gurtartigen Maschenschenkeln,
- Fig. 2: einen Ausschnitt einer Verbindung von Längs- und Quermaschenschenkeln von der rechten Bindungsseite aus gesehen mit 3 Wirkmaschenstäbchen je Maschenschenkel und
- Fig. 3: einen Ausschnitt von der Wirkmaschenstruktur der gurtartigen Maschenschenkel von der linken Bindungsseite aus gesehen mit der teilweisen Abbindung der hochfesten Fäden durch die langen Unterlegungen.
Das Quadratmaschennetz 1 mit gurtartigen Maschenschenkeln 2 gemäß Figur 1 besteht aus Längsmaschenschenkeln 3 und Quermaschenschenkeln 4, die an ihren Kreuzungspunkten, den gewirkten Verbindungsstellen 21, fest durch Wirkmaschen verbunden sind.
Die Wirkmaschenstäbchen 5 ,6 der Längsmaschenschenkel 3 und der Quermaschenschenkel 4 sind über die Breite der gurtartigen Maschenschenkel in einer Vielzahl dicht angeordnet.
Im Beispiel von Figur 1 zeigen die Wirkmaschenstäbchen 5 und 6 mit ihrer rechten Bindungsseite nach außen. Die Anzahl der Wirkmaschenstäbchen 5, 6 über die Breite der gurtartigen Maschenschenkel 2 richtet sich nach der Breite 14 der Längsmaschenschenkel 3 und der Breite 15 der Quermaschenschenkel 4. Je nach Breite und Dicke der Maschenschenkel 2 können diese z. B. eine Dichte von 40 Maschenstäbchen/dm besitzen. Der Abstand 9, 10 der Längsmaschenschenkel 3 und Quermaschenschenkel 4 richtet sich nach der gewünschten Längsmaschenweite 7 bzw. nach der Quermaschenweite 8.
Im Quadratmaschennetz 1 sind beide Maschenweiten 7, 8 gleich.
Je nach Breite der Maschenschenkel 2 ergibt sich bei gleicher Maschenweite 7, 8 ein unterschiedlicher lichter Abstand 9, 10 der Quermaschenschenkel 4 und der Längsmaschenschenkel 3. Die Breite 14 der Längsmaschenschenkel 3 kann über die Netzbreite 23 unterschiedlich sein. Hierdurch können lokal differenzierte Verstärkungen angeordnet werden.

Im Randbereich kann eine extreme Verbreiterung der Längsmaschenschenkel 3 als Hilfe für eine nachfolgende Konfektion genutzt werden.

Figur 2 zeigt eine vereinfachte Darstellung der Verbindung von Längs- 3 und Quermaschenschenkeln 4 von der rechten Bindungsseite aus gesehen. Zum besseren Verständnis ist die Struktur extrem locker dargestellt. Die Wirkmaschenlänge 12 der Längsmaschenschenkel 3 entspricht etwa dem Achsabstand 11 der Wirkmaschenstäbchen 6 im Quermaschenschenkel 4.

Hierdurch können beim Wirkvorgang die Schiebernadeln beim Einstechen in das Gewirke der Quermaschenschenkel 4 in den lichten Abstand 13 der Wirkmaschenstäbchen 6 ausweichen.

Bei beiden Maschenschenkeln 3, 4 liegen die rechten Bindungsseiten obenauf, wodurch sich ein gleichmäßiges Warenbild ergibt.

In Figur 3 ist ein Ausschnitt von der Wirkmaschenstruktur der gurtartigen Maschenschenkel 2 von der linken Bindungsseite aus gesehen mit der teilweisen Abbindung der hochfesten Fäden 16 durch die langen Unterlegungen 19 dargestellt. In Richtung rechter Bindungsseite wird durch Schussfäden 17, die auf der linken Bindungsseite der Maschen aufliegen verhindert, dass die im lichten Abstand 13 der Wirkmaschenstäbchen 5, 6 angeordneten hochfesten, dehnungsarmen Fäden 16 in Richtung rechter Bindungsseite aus den Maschen herausfallen. In Fig. 3 handelt es sich um einen mäandrierenden Umkehrschuss, der jedoch auch durch mehrere Teilschüsse ersetzt werden kann.

In Richtung linker Bindungsseite werden die Fäden 16 durch lange Unterlegungen 19 der Grundbindung abgedeckt.

In Fig. 3 wurde als Grundbindung Trikot gewählt. Die Abbindung der hochfesten Fäden 16 durch die langen Unterlegungen 19 kann nach einer bekannten Legungstechnik unterbrochen werden, wodurch auf der linken Bindungsseite oben auf liegende Fäden 22 entstehen. Bei einer getrennten Ansteuerung der hochfesten dehnungsarmen Fäden 16 durch unterschiedliche Legebarren können gewebeartige Effekte entstehen. Die Legebarren sind kammartige Fadenführungsorgane, die zur Führung der dehnungsarmen Fäden im Abstand der Nadelteilung angeordnete Legeröhrchen besitzen und seitlich versetzt werden können.

Zur Bildung fester Warenkanten wurden die Randmaschenstäbchen 18 in aussetzender Franse gefertigt. Durch Versuche wurde gefunden, dass ein sicheres Durchstechen der Quermaschenschenkel 4 beim Wirken der Verbindungsstellen 21 erfolgen kann, wenn die Fadenfeinheit für die Franse etwa der halben Fadenfeinheit der übrigen Maschen entspricht.

Durch die gewählte Grundbindung ist es möglich, gurtartige Maschenschenkel 2 mit einer geschlossenen Oberfläche herzustellen.

Zur Verbesserung der Steifigkeit und Scheuerfestigkeit sowie zur Farbgebung kann das Netz 1 nach dem Wirkvorgang imprägniert bzw. beschichtet werden.

Auch kann es vorgesehen sein, auf das Netz 1 direkt während seiner Herstellung geschlossene oder gitterartige Flächengebilde wie z.B. Vliesstoff oder Gaze auf zu wirken. Die Flächenware ist aus Richtung rechter Bindungsseite auf die Längsmaschenschenkel 3 aufgewirkt.

Das erfindungsgemäße Netz 1 ist in vielfältiger Weise einsetzbar, wobei die Maschenweiten 7, 8 in relativ weiten Grenzen variieren können.

Neben Sportnetzen sind Anwendungen im Bereich von Bauschutznetzen und Transportnetzen möglich.

### Bezugszeichenliste

- 1.: Quadratmaschennetz
- 2.: gurtartige Maschenschenkel
- 3.: Längsmaschenschenkel
- 4.: Quermaschenschenkel
- 5.: Wirkmaschenstäbchen der Längsmaschenschenkel
- 6.: Wirkmaschenstäbchen der Quermaschenschenkel
- 7.: Längsmaschenweite
- 8.: Quermaschenweite
- 9.: lichter Abstand der Quermaschenschenkel
- 10.: lichter Abstand der Längsmaschenschenkel
- 11.: Achsabstand der Wirkmaschenstäbchen im Quermaschenschenkel
- 12.: Wirkmaschenlänge der Längsmaschenschenkel
- 13.: lichter Abstand der Wirkmaschenstäbchen
- 14.: Breite der Längsmaschenschenkel
- 15.: Breite der Quermaschenschenkel
- 16.: Fäden
- 17.: Schussfäden
- 18.: Randmaschenstäbchen
- 19.: Unterlegung
- 20.: Abbindung der Fäden
- 21.: Verbindungsstellen
- 22.: Fäden auf linker Bindungsseite
- 23.: Netzbreite

## Patentansprüche

1. Quadratmaschennetz (1) mit gurtartigen Maschenschenkeln (2), gebildet aus gewirkten Längsmaschenschenkeln (3) und gewirkten Verbindungsstellen (21), wobei Quermaschenschenkel (4) als gurtartiges Kettengewirke ausgebildet sind, die von der Struktur und Optik her den Längsmaschenschenkeln (3) entsprechen, **dadurch gekennzeichnet, dass** das gurtartige Kettengewirke der Quermaschenschenkel (4) Randmaschenstäbchen (18) in Fransenlegung aufweist, die etwa die halbe Fadenfeinheit der übrigen Wirkmaschen besitzen.

2. Quadratmaschennetz (1) mit gurtartigen Maschenschenkeln (2) nach Anspruch 1, **dadurch gekennzeichnet, dass** das gurtartige Kettengewirke der Quermaschenschenkel (4) einen Abstand (11) der Wirkmaschenstäbchen (6) besitzt, der der Wirkmaschenlänge (12) der Längsmaschenschenkel (3) entspricht.

3. Quadratmaschennetz (1) mit gurtartigen Maschenschenkeln (2) nach Anspruch 1 oder 2, **dadurch gekennzeichnet, dass** das gurtartige Kettengewirke der Quermaschenschenkel (4) Wirkmaschen (6) besitzt, die mit langen Unterlegungen (19), wie z. B. Trikot oder Tuch, verbunden sind.

4. Quadratmaschennetz (1) mit gurtartigen Maschenschenkeln (2) nach Anspruch 1 bis 3, **dadurch gekennzeichnet, dass** zwischen dem lichten Abstand (13) von Wirkmaschenstäbchen (6) eine Vielzahl dehnungsarmer, hochfester Fäden (16) ondulationsfrei angeordnet sind, die in Richtung linker Bindungsseite zumindest teilweise von langen Unterlegungen (19) abgebunden sind.

5. Quadratmaschennetz (1) mit gurtartigen Maschenschenkeln (2) nach Anspruch 1 bis 4, **dadurch gekennzeichnet, dass** die gleichen Bindungsseiten (16) der Längs- und Quermaschenschenkel (3, 4) jeweils gemeinsam eine Netzseite bilden.

6. Quadratmaschennetz (1) mit gurtartigen Maschenschenkeln (2) nach Anspruch 1 bis 5, **dadurch gekennzeichnet, dass** die gurtartigen Maschenschenkel (2) eine durch die gewählte Grundbindung geschlossene Oberfläche besitzen.

7. Quadratmaschennetz (1) mit gurtartigen Maschenschenkeln (2) nach Anspruch 1 bis 6, **dadurch gekennzeichnet, dass** das Netz (1) beschichtet, gefärbt oder imprägniert ist

8. Quadratmaschennetz (1) mit gurtartigen Maschenschenkeln (2) nach Anspruch 1 bis 7, **dadurch gekennzeichnet, dass** das Netz (1) von der rechten Seite aus gesehen mit einem Flächengebilde, wie z. B. Vliesstoff oder Gaze, abgedeckt ist, das auf den Längsmaschenschenkeln (3) mit Wirkmaschen befestigt ist

## Claims

1. Square mashed netting (1) with strap-like mesh legs (2), formed by knitted longitudinal mesh legs (3) and knitted connection points (21), wherein the cross mesh legs (4) are formed as a strap-like warp knit fabric, corresponding to the longitudinal mesh legs (3) regarding their structure and appearance, **characterized in that** the strap-like warp knit fabric of the cross mesh legs (4) has border wales (18) in fringe lapping that have approximately half the denier of the other knitting stitches.

2. Square mashed netting (1) with strap-like mesh legs (2) according to claim 1, **characterized in that** the strap-like warp knit fabric of the cross mesh legs (4) has a distance (11) of wales (6) that corresponds to the knitting stitch length (12) of the longitudinal mesh legs (3).

3. Square mashed netting (1) with strap-like mesh legs (2) according to claim 1, **characterized in that** the strap-like warp knit fabric of the cross mesh legs (4) has knitting stitches (6) that are connected with long underlaps (19), such as for example jersey or cloth.

4. Square mashed netting (1) with strap-like mesh legs (2) according to claim 1 to 3, **characterized in that** a plurality of low-stretch, high-strength threads (16), which are at least partially tied off by long underlaps (19) in the direction of the left binding side, are arranged in an undulation-free manner between the clear distance (13) of wales (6).

5. Square mashed netting (1) with strap-like mesh legs (2) according to claim 1 to 4, **characterized in that** together the same binding sides (16) of the longitudinal and cross mesh legs (3, 4) respectively form a netting side.

6. Square mashed netting (1) with strap-like mesh legs (2) according to claim 1 to 5, **characterized in that** the strap-like mesh legs (2) have a surface that is closed by the chosen basic weave.

7. Square mashed netting (1) with strap-like mesh legs (2) according to claim 1 to 6, **characterized in that** the netting (1) is coated, dyed or impregnated.

8. Square mashed netting (1) with strap-like mesh legs (2) according to claim 1 to 7, **characterized in that**, as viewed from the right side, the netting (1) is covered with a fabric, such as for example a non-woven fabric or gauze, that is attached on the longitudinal mesh legs (3) with knitting stitches.

## Revendications

1. Filet (1) à mailles carrées présentant des branches (2) de maille en forme de ruban, formé de branches longitudinales (3) de maille tricotées et d'emplacements de liaison (21) tricotés, les branches transversales de maille (4) étant configurées sous la forme de tricot de chaîne en forme de ruban dont la structure et l'aspect correspondent à ceux des branches longitudinales des mailles (3),
**caractérisé en ce que**
le tricot de chaîne en forme de ruban des branches transversales de maille (4) présente de petits barreaux (18) de maille de bordure en armure de frange dont la finesse des fils est sensiblement la moitié de celle des autres mailles tricotées.

2. Filet (1) à mailles carrées présentant des branches (2) de maille en forme de ruban selon la revendication 1, **caractérisé en ce que** le tricot de chaîne en forme de ruban des branches transversales de maille (4) présente une distance (11) entre les barreaux (6) de maille de tricot qui correspond à la longueur (12) des mailles tricotées des branches longitudinales (3) des mailles.

3. Filet (1) à mailles carrées présentant des branches (2) de maille en forme de ruban selon les revendications 1 ou 2, **caractérisé en ce que** le tricot de chaîne en forme de ruban possède des mailles tricotées (6) liées par de longues sous-armures (19), par exemple en tricot ou en toile.

4. Filet (1) à mailles carrées présentant des branches (2) de maille en forme de ruban selon les revendications 1 à 3, **caractérisé en ce qu'**entre la petite distance (13) entre les barreaux (6) de maille de tricot sont disposés plusieurs fils (16) à haute résistance, peu extensibles et non ondulés, liés au moins en partie par de longues sous-armures (19) en direction du côté gauche de l'armure.

5. Filet (1) à mailles carrées présentant des branches (2) de maille en forme de ruban selon les revendications 1 à 4, **caractérisé en ce que** les mêmes côtés (16) de l'armure des branches longitudinales et transversales de maille (3, 4) forment ensemble un côté du filet.

6. Filet (1) à mailles carrées présentant des branches (2) de maille en forme de ruban selon les revendications 1 à 5, **caractérisé en ce que** les branches de maille (2) en forme de ruban possèdent une surface fermée par l'armure de base sélectionnée.

7. Filet (1) à mailles carrées présentant des branches (2) de maille en forme de ruban selon les revendications 1 à 6, **caractérisé en ce que** le filet (1) est revêtu, coloré ou imprégné.

8. Filet (1) à mailles carrées présentant des branches (2) de maille en forme de ruban selon les revendications 1 à 7, **caractérisé en ce que** le filet (1) est recouvert du côté droit par un produit plat, par exemple un feutre ou une gaze, qui sont fixés sur les branches longitudinales (3) de maille par des mailles tricotées.
